# EUROPÄISCHE PATENTSCHRIFT

(11) **EP 1 413 538 B1**
(45) Veröffentlichungstag und Bekanntmachung des Hinweises auf die Patenterteilung: **03.01.2007**
(21) Anmeldenummer: 03021592.5
(22) Anmeldetag: 25.09.2003
(51) Int. Cl.: B65H 19/30

(54) **Rollenschneider-Anordnung und Verfahren zum Betreiben einer Rollenschneider-Anordnung**
Slitter and method for operating a slitter
Refendeuse et méthode pour utiliser une refendeuse

(30) Priorität: 26.10.2002 DE 10249949
(43) Veröffentlichungstag der Anmeldung: 28.04.2004
(73) Patentinhaber: Voith Patent GmbH, 89522 Heidenheim (DE)
(72) Erfinder: Fritz, Ulrich, Dipl.-Ing., 46047 Oberhausen (DE)

(56) Entgegenhaltungen:
- US-A- 4 458 853
- US-A- 5 620 151

## Beschreibung

Die Erfindung betrifft eine Rollenschneider-Anordnung mit einer ersten Rollenschneideinrichtung; die einen zuführseitigen ersten Ausgabepfad aufweist, einer zweiten Rollenschneideinrichtung, die einen zuführseitigen zweiten Ausgabepfad aufweist, und einer Sammelanordnung zum Transport von zuführseitig ausgegebenen Wickelrollen an den Rollenschneideinrichtungen vorbei. Ferner betrifft die Erfindung ein Verfahren zum Betreiben einer Rollenschneider-Anordnung mit einer ersten Rollenschneideinrichtung, bei der man Rollen über einen zuführseitigen ersten Ausgabepfad ausgibt, und einer zweiten Rollenschneideinrichtung, bei der man Rollen über einen zuführseitigen zweiten Ausgabepfad ausgibt, wobei die Rollen über eine Sammelanordnung an den Rollenschneideinrichtungen vorbei transportiert werden.

Die Erfindung wird im folgenden anhand eines Beispiels erläutert, bei dem die Rollenschneider-Anordnung eine Papierbahn handhabt. Sie ist jedoch auch bei anderen Bahnen entsprechend anwendbar, die ähnlich gehandhabt aber nicht abschließend, um Bahnen aus Karton oder Folien aus Metall oder Kunststoff.

Papierbahnen werden in relativ großen Breiten bis zu 10 m produziert. Die Produktion erfolgt quasi endlos. Um für einen späteren Verwender, beispielsweise eine Druckerei, handhabbar zu sein, muß die Papierbahn in mehrere parallel laufende Teilbahnen geschnitten werden, deren Breite später für den Verwender geeignet ist. Die Teilbahnen werden dann zu Rollen aufgewickelt. Das Längsschneiden und das Aufwickeln erfolgt zweckmäßigerweise in einer einzigen Maschine, der sogenannten Rollenschneidmaschine, die für die Zwecke der vorliegenden Anmeldung als Rollenschneideinrichtung bezeichnet wird. Bei Rollenschneideinrichtungen, die die Rollen beim Wickeln zentrisch halten, ist zwischen den einzelnen Rollen ein gewisser Abstand erforderlich. Man ordnet daher die zu wickelnden Rollen versetzt zueinander auf Lücke auf gegenüberliegenden Seiten einer Stützwalze an. Wenn die Rollen fertig gewickelt sind, dann müssen sie aus der Rollenschneideinrichtung ausgegeben werden. Die Ausgabe erfolgt dabei auf zwei Ausgabeseiten, nämlich zum einen auf der Seite, von der die Papierbahn zugeführt wird. Dies ist die Zuführseite. Auch auf der gegenüberliegenden Seite, die im folgenden als freie Seite bezeichnet wird, werden die Rollen ausgegeben. Auf der Zuführseite steht in der Regel kein Raum zur Verfügung, um die Rollen weiter zu handhaben. Die auf der Zuführseite ausgegebenen Rollen müssen daher an der Rollenschneideinrichtung vorbei zur freien Seite transportiert werden. Dort können sie weiter gehandhabt werden. Beispielsweise können sie verpackt werden.

Da eine Papiermaschine in der Regel mehr Papier produziert, als eine einzelne Rollenschneideinrichtung verarbeiten kann, sind mehrere Rollenschneideinrichtungen vorgesehen, die in Axialrichtung der Rollen mit einem gewissen Abstand nebeneinander angeordnet sind. Der Abstand wird benutzt, um Steuerstände oder ähnliche Einrichtungen unterzubringen. Bei beiden Rollenschneideinrichtungen werden die zuführseitig ausgegebenen Rollen jeweils nach außen, also von der anderen Rollenschneideinrichtung weg, transportiert, dann an der Rollenschneideinrichtung vorbei und schließlich mit den Rollen des Wurfs zusammengeführt, der auf der freien Seite der Rollenschneideinrichtung ausgegeben wird. Diese Ausgestaltung wird praktisch durchgehend verwendet. Sie hat sich bewährt, erfordert aber einen teilweise erheblichen Aufwand. Rollenschneideinrichtungen gemäss dem Stand der Technik werden z.B. in US 5,620,121 und US 4,458,853 offenbart.

Der Erfindung liegt die Aufgabe zugrunde, den Aufbau einer Rollenschneider-Anordnung zu vereinfachen.

Diese Aufgabe wird bei einer Rollenschneider-Anordnung der eingangs genannten Art dadurch gelöst, daß die beiden Ausgabepfade miteinander verbunden sind und die Sammelanordnung eine für die Rollenschneideinrichtungen gemeinsame Transportstrecke an der zweiten Rollenschneideinrichtung vorbei aufweist.

Mit dieser Ausgestaltung ist lediglich eine Verbindung zwischen den beiden Ausgabepfaden zusätzlich notwendig. Man spart sich aber in der Sammelanordnung eine Quertransporteinrichtung, mit der die zuführseitig ausgegebenen Rollen an einer Rollenschneideinrichtung vorbei transportiert werden müssen. Erforderlich ist lediglich, daß die Rollen der ersten Rollenschneideinrichtung sozusagen durch die zweite Rollenschneideinrichtung hindurch transportiert werden können, d.h. an der Zuführseite vorbei. Dies ist jedoch in der Regel möglich, weil zum Wickeln der Rollen eine gewisse Zeit erforderlich ist. Diese Zeit kann genutzt werden, um den Ausgabepfad der zweiten Rollenschneideinrichtung für den Transport der Rollen aus der ersten Rollenschneideinrichtung zu verwenden.

Hierbei ist bevorzugt, daß die Transportstrecke außerhalb eines Bereichs zwischen den beiden Rollenschneideinrichtungen angeordnet ist. Damit wird der Bereich zwischen den beiden Rollenschneideinrichtungen nach wie vor freigehalten. Man kann also nach wie vor in diesem Zwischenraum, wie bislang auch, Steuerstände oder ähnliches unterbringen. Gegebenenfalls ist eine geringfügige räumliche Veränderung erforderlich.

Vorzugsweise sind der Ausgabepfad und die Sammelanordnung über eine einzige Drehscheibe miteinander verbunden. Drehscheiben sind Bauelemente, mit denen eine schonende Richtungsänderung beim Transport der Rollen möglich ist. Allerdings sind Drehscheiben relativ kostenaufwendige Bauelemente. Dadurch, daß man nun mit einer einzigen Drehscheibe zwischen dem Ausgabepfad und der Sammelanordnung auskommt, kann man die Kosten bei der Errichtung und beim Betrieb des Transportsystems gering halten.

Vorzugsweise sind die beiden Ausgabepfade auf einer geraden Linie angeordnet und zwischen den beiden Ausgabepfaden ist eine Lineartransporteinrichtung angeordnet. Damit sind Richtungsänderungen beim Transport von der ersten zur zweiten Rollenschneideinrichtung nicht erforderlich. Die Rollen, die von der ersten Rollenschneideinrichtung ausgegeben werden, können vielmehr geradlinig über die Lineartransporteinrichtung zur zweiten Rollenschneideinrichtung und von dort über die Drehscheibe durch die Sammelanordnung transportiert werden.

Bevorzugterweise weist die Lineartransporteinrichtung eine Länge auf, die mindestens der Länge der ersten Rollenschneideinrichtung entspricht. Damit kann man die Lineartransporteinrichtung als Zwischenspeicher oder Puffer verwenden. Die Rollen aus der ersten Rollenschneideinrichtung können abtransportiert werden, bis sie vollständig auf der Lineartransporteinrichtung liegen, also in dem Abstand zwischen den beiden Rollenschneideinrichtungen. Wenn der Ausgabepfad der zweiten Rollenschneideinrichtung zu diesem Zeitpunkt nicht frei ist, dann können die Rollen auf der Lineartransporteinrichtung warten. Die erste Rollenschneideinrichtung ist aber bereits frei für eine weitere Betätigung. Insbesondere kann man auf der ersten Rollenschneideinrichtung weiter wickeln.

Vorzugsweise ist die erste Rollenschneideinrichtung auf einen größeren Durchsatz als die zweite Rollenschneideinrichtung ausgelegt. Dies läßt sich beispielsweise dadurch bewerkstelligen, daß die erste Rollenschneideinrichtung als Online-Rollenschneidmaschine ausgebildet ist, d.h. die erste Rollenschneideinrichtung liegt in einer Linie mit der Papiermaschine. Die zweite Rollenschneideinrichtung ist hingegen als Offline-Einrichtung ausgebildet, weil sie nicht auf der Mittellinie der vorgeschalteten Papier-Streichmaschine liegt. Naturgemäß ist dann die Online-Maschine stärker ausgelastet als die Offline-Maschine, weil man beim Transport von Jumbo-Rollen zur Rollenschneideinrichtung nur eine geradlinige Bewegung mit einem Hallenkran ohne Richtungsänderung durchführen muß. Diese Anordnung erhöht die Chancen, daß der Abtransport der Rollen aus der ersten Rollenschneideinrichtung nicht durch die zweite Rollenschneideinrichtung behindert wird, weil die zweite Rollenschneideinrichtung weniger Rollen produziert als die erste Rollenschneideinrichtung.

Auch ist von Vorteil, wenn eine Steuereinrichtung vorgesehen ist, die einen Rollentransport von der ersten Rollenschneideinrichtung an der zweiten Rollenschneideinrichtung vorbei nur unter folgenden Bedingungen zuläßt:
a) der zweite Ausgabepfad ist nicht mit Rollen besetzt, und
b) eine Zeit bis zur Ausgabe von Rollen aus der zweiten Rollenschneideinrichtung ist größer als ein vorbestimmter Grenzwert.

Die Steuereinrichtung arbeitet mit Sensoren, die feststellen, ob bestimmte Teile der Ausgabepfade gerade mit Rollen belegt sind oder nicht. Derartige Sensoren können beispielsweise durch Lichtschranken beziehungsweise Näherungsschalter gebildet sein, wie sie auch heute bereits üblicherweise eingesetzt werden. Zusätzlich ist die Steuereinrichtung mit der zweiten Rollenschneideinrichtung dahingehend verbunden, daß sie Informationen über den aktuellen Wickelzustand oder -verlauf der Rollen in der zweiten Rollenschneideinrichtung erhält. Die Steuereinrichtung "weiß" dann, ob in der Zeit, die zum Vorbeifahren der Rollen aus der ersten Rollenschneideinrichtung an der zweiten Rollenschneideinrichtung benötigt wird, eine Abgabe der Rollen aus der zweiten Rollenschneideinrichtung erfolgen wird oder nicht. Wenn diese Gefahr besteht, dann wird die Durchfahrt der Rollen aus der ersten Rollenschneideinrichtung so lange blockiert.

Bevorzugterweise weist jede Rollenschneideinrichtung neben dem zuführseitigen Ausgabepfad einen auf der gegenüberliegenden Seite der Rollenschneideinrichtung angeordneten Abtransportpfad auf, wobei die Abtransportpfade der Rollenschneideinrichtungen miteinander verbunden sind. Die Abtransportpfade liegen also auf den freien Seiten der Rollenschneideinrichtungen. Dadurch, daß die Abtransportpfade miteinander verbunden sind, kann die Handhabung der Rollen auf den freien Seiten der Rollenschneideinrichtungen praktisch genauso erfolgen wie die Handhabung der Rollen auf der Zuführseite der Rollenschneideinrichtungen. Dies erleichtert die Steuerung. Die Rollen von der Zuführseite und von der freien Seite der jeweiligen Rollenschneideinrichtung können auf einfache Weise wieder zusammengefaßt werden. Dadurch läßt sich die chargenweise Steuerung eines Rollentransports vereinfachen.

Bevorzugterweise ist der Abtransportpfad der ersten Rollenschneideinrichtung über den Abtransportpfad der zweiten Rollenschneideinrichtung mit der Transportstrecke der Sammelanordnung verbunden. Auch hier werden also die Rollen der ersten Rollenschneideinrichtung über die zweite Rollenschneideinrichtung zur Sammelanordnung transportiert. In der Sammelanordnung kommen dann die Rollen aus beiden Rollenschneideinrichtungen zusammen.

Auch hier ist von Vorteil, wenn die Abtransportpfade über eine einzige Drehscheibe mit der Sammelanordnung verbunden sind. Wie oben ausgeführt, ist eine Drehscheibe eines der Elemente, die höhere Kosten bei der Herstellung und im Betrieb erfordern. Je weniger Drehscheiben erforderlich sind, desto kostengünstiger läßt sich die Anlage betreiben.

Die Aufgabe wird bei einem Verfahren der eingangs genannten Art dadurch gelöst, daß man die Rollen der ersten Rollenschneideinrichtung an der zweiten Rollenschneideinrichtung vorbei zur Sammelanordnung transportiert.

Mit diesem Verfahren kommt man mit einer einzigen Sammelanordnung aus, d.h. man muß nicht an den Stirnseiten jeder Rollenschneideinrichtung eine eigene Sammelanordnung vorsehen. Dies spart Aufwand bei der Errichtung der Anordnung und im Betrieb. Erforderlich ist lediglich eine etwas aufwendigere Steuerung, die aber mit Hilfe von elektrischen oder elektronischen Schaltungen oder von programmgesteuerten Steuerungen leicht realisiert werden kann.

Hierbei ist besonders bevorzugt, daß man die Rollen aus der ersten Rollenschneideinrichtung vor dem Vorbeifahren an der zweiten Rollenschneideinrichtung anhält, solange der zweite Ausgabepfad mit Rollen aus der zweiten Rollenschneideinrichtung belegt ist oder die zweite Rollenschneideinrichtung kurz vor einer Ausgabe von Rollen an den zweiten Ausgabepfad steht. Mit dieser Ausgestaltung verhindert man auf einfache, aber zuverlässige Weise die Kollision von Rollen aus der ersten Rollenschneideinrichtung mit Rollen aus der zweiten Rollenschneideinrichtung.

Die Erfindung wird im folgenden anhand eines bevorzugten Ausführungsbeispiels in Verbindung mit der Zeichnung näher beschrieben. Darin zeigt die
- einzige Figur:: eine schematische Draufsicht auf eine Rollenschneider-Anordnung.

Eine Rollenschneider-Anordnung 1 weist eine erste Rollenschneideinrichtung 2 auf, die online mit einer nur schematisch dargestellten Papiermaschine 3 angeordnet ist. Die Papiermaschine 3 soll für die Zwecke der vorliegenden Erläuterung natürlich auch sonstige online angeordnete Aggregate, beispielsweise Kalander oder ähnliches, erfassen. Die Anordnung der ersten Rollenschneideinrichtung 2 mit der Papiermaschine 3 heißt, daß eine Mittelachse 4 der ersten Rollenschneideinrichtung 2 mit einer entsprechenden Mittelachse 5 der Papiermaschine 3 übereinstimmt.

Die Rollenschneideinrichtung 2 weist eine Abwickelstation 6 auf, in der eine Jumbo-Rolle 7 angeordnet ist.

Auf der Jumbo-Rolle 7 ist eine größere Länge einer Papierbahn aufgewickelt, wobei die Papierbahn die Breite aufweist, die in der Papiermaschine 3 erzeugt worden ist.

Eine Vorratsstation 8 ist neben der Abwickelstation 6 in Richtung auf die Papiermaschine 3 angeordnet, in der weitere Jumbo-Rollen 19 vorrätig gehalten werden können, um eine möglichst unterbrechungsfreien Betrieb der ersten Rollenschneideinrichtung 2 gewährleisten zu können.

In der Rollenschneideinrichtung 2 wird die von der Jumbo-Rolle 7 abgewickelte und nicht näher dargestellte Papierbahn in Teilbahnen geschnitten, die jeweils getrennt zu Rollen 9-11 aufgewickelt werden. Die Rollen liegen beim Wickeln an einer zwischen den Rollen angeordneten Stützwalze 12 an. Sie sind dabei abwechselnd auf gegenüberliegenden Seiten der Stützwalze 12 angeordnet, so daß sich zwischen einzelnen Rollen 9, 11 eine Lücke 13 ergibt, in der Halteeinrichtungen angeordnet sein können (nicht näher dargestellt), mit denen die Rollen 9-11 zentrisch gehalten werden können, beispielsweise an einem Rollenkern. Die Rollen 9-11 müssen dabei nicht unbedingt auf einer Durchmesserlinie der Stützwalze 12 gegenüberliegen. Wenn die Stützwalze 12 auch eine Stützfunktion erfüllt, liegen die Rollen 9, 11 etwa in der Mitte des oberen linken Quadranten und die Rolle 10 etwa in der Mitte des oberen rechten Quadranten der Stützwalze 12.

Die Rollen 9, 11 werden auf der Seite der Stützwalze gewickelt, die der Abwickelstation 6 zugewandt ist und von der die zu schneidende und aufzuwickelnde Papierbahn zugeführt wird. Diese Seite wird deswegen als Zuführseite bezeichnet. Die Rolle 10 wird auf der gegenüberliegenden Seite der Stützwalze 12 gewickelt. An dieser Seite finden sich in der näheren Umgebung der Rollenschneideeinrichtung 2 keine weiteren Einrichtungen, die die Handhabung der Rolle 10 behindern könnten. Diese Seite wird deswegen als freie Seite bezeichnet.

An der Zuführseite befindet sich ein Transportband 14, das Bestandteil eines zuführseitigen Ausgabepfads 15 ist. An der freien Seite befindet sich ein Transportband 16, das Bestandteil eines Abtransportpfades 17 ist. Der Ausgabepfad 14 und der Abtransportpfad 17 müssen sich nicht unterscheiden. Die unterschiedlichen Begriffe wurden lediglich gewählt, um die Erläuterung zu vereinfachen.

Mit einem vorbestimmten Abstand zur ersten Rollenschneideinrichtung 2 ist eine zweite Rollenschneideinrichtung 22 angeordnet, die im Prinzip genauso aufgebaut ist wie die erste Rollenschneideinrichtung 2. Die zweite Rollenschneideinrichtung 22 weist eine Abwickelstation 26 auf, in der eine Jumbo-Rolle 27 angeordnet ist. Eine Vorratsstation 28 mit zwei weiteren Jumbo-Rollen 20 ist in Arbeitsrichtung vor der Abwickelstation 26 angeordnet. In der zweiten Rollenschneideinrichtung 22 werden Rollen 29, 30, 31 auf zwei einander gegenüberliegenden Seiten einer Stützwalze 32 gewickelt. Die zweite Rollenschneideinrichtung weist einen zuführseitigen zweiten Ausgabepfad 35 mit einem Transportband 34 auf. Auf der freien Seite der zweiten Rollenschneideinrichtung 22 ist ein Transportband 36 eines Abtransportpfades 37 angeordnet.

Die Transportbänder 14, 34 des ersten Ausgabepfades 15 und des zweiten Ausgabepfades 35 sind auf einer geraden Linie angeordnet. Zwischen diesen beiden Transportbändern 14, 34 ist ein weiteres Transportband 38 angeordnet, das als Lineartransporteinrichtung ausgebildet ist und die beiden Transportbänder 14, 34 miteinander verbindet. In gleicher Weise ist ein Transportband 39 zwischen den beiden Transportbändern 16, 36 der Abtransportpfade 17, 37 angeordnet, um einen Transport von Rollen vom Abtransportpfad 17 der ersten Rollenschneideinrichtung 2 zum Abtransportpfad 37 der zweiten Rollenschneideinrichtung 22 zu ermöglichen.

Die Länge der Transportbänder 38, 39 ist so gewählt, daß jedes Transportband 38 alle Rollen 9, 11 bzw. 10 aufnehmen kann, die auf der entsprechenden Seite der ersten Rollenschneideinrichtung 2 ausgegeben werden. Natürlich können auf der freien Seite der Rollenschneideinrichtung auch andere Rollen als die dargestellte Rolle 10 gewickelt werden.

Zwischen den beiden Rollenschneideinrichtungen 2, 22 ist eine Warte 40 zur Überwachung und Steuerung der beiden Rollenschneideinrichtungen 2, 22 angeordnet. Die Warte 40 ist nur so groß, daß sie zwischen die beiden Transportbänder 38, 39 paßt und den Transport von Rollen 9, 11 beziehungsweise 10 auf den Transportbändern 38, 39 erlaubt, d.h. nicht behindert.

An dem der ersten Rollenschneideinrichtung 2 abgewandten Ende des Transportbandes 35 des zweiten Ausgabepfades ist eine Drehscheibe 41 angeordnet, mit deren Hilfe eine antransportierte Rolle um 90° um eine Achse gedreht werden kann, die senkrecht zur Zeichenebene gerichtet ist. Eine derartige Rolle kann dann auf ein weiteres Transportband 42 überführt werden, das im wesentlichen senkrecht zum Transportband 35 verläuft und zu einer zweiten Drehscheibe 43 führt, die an dem Ende des Transportbandes 36 angeordnet ist, das der ersten Rollenschneideinrichtung 2 abgewandt ist. Die Drehscheibe 43 kann in der dargestellten Stellung eine Rolle vom Transportband 42 zu einem Transportband 44 transportieren, das die Drehscheibe 43 mit einer Nachbearbeitungseinrichtung 45, die nur schematisch dargestellt ist, verbindet. Bei der Nachbearbeitungseinrichtung 45 kann es sich beispielsweise um eine Einrichtung zum Verpacken von Rollen handeln.

Eine Steuereinrichtung 46 ist mit Sensoren 47 verbunden, die überwachen, ob das Transportband 38 belegt oder frei ist, mit Sensoren 48, die überwachen, ob das Transportband 39 frei oder belegt ist, mit Sensoren 49, die überwachen, ob das Transportband 34 des zweiten Ausgabepfads 35 frei oder belegt ist, und mit Sensoren 50, die überwachen, ob das Transportband 36 des Abtransportpfades 37 frei oder belegt ist. Darüber hinaus ist die Steuereinrichtung 46 mit der zweiten Rollenschneideinrichtung 22 verbunden, und zwar mit der Steuerung der zweiten Rollenschneideinrichtung. Die Steuereinrichtung 46 erhält also Informationen über den Fortschritt des Wickelverlaufs an der zweiten Rollenschneideinrichtung 22.

Die Sensoren 47-50 können in an sich bekannter Weise als Lichtschranken oder Näherungsschalter ausgebildet sein.

Dargestellt ist, daß die Transportbänder 34, 36 des Ausgabepfades 35 und des Abtransportpfades 37 geteilt sind. Auch alle anderen Transportbänder können in zwei oder mehr Abschnitte geteilt sein, wenn dies sinnvoll oder notwendig ist.

Die Rollenschneider-Anordnung arbeitet nun wie folgt.

Die erste Rollenschneideinrichtung 2 wird bevorzugt mit Jumbo-Rollen 7 bzw. 19 beschickt, von denen Papierbahnen abgezogen werden, die in Teilbahnen geschnitten und zu Rollen 9-11 aufgewickelt werden sollen. Die erste Rollenschneideinrichtung 2 ist deswegen bevorzugt, weil sie online mit der Papiermaschine 3 angeordnet ist, und ein Hallenkran, der die Jumbo-Rollen 7 bzw. 9 transportiert, nur eine Bewegungskomponente ausführen muß.

Wenn ein "Wurf" von Rollen 11 fertig gewickelt ist, dann werden diese Rollen aus der ersten Rollenschneideinrichtung 2 ausgegeben, und zwar die Rollen 9, 11 auf den zuführseitigen erste Ausgabepfad 15. Wenn sie auf dem dort angeordneten Transportband 14 liegen, können sie durch eine Inbetriebnahme des Transportbandes 14 auf das Transportband 38 überführt werden, sofern die Steuereinrichtung mit Hilfe der Sensoren 47 feststellt, daß das Transportband 38 frei ist. In gleicher Weise werden die Rollen 10 auf der freien Seite an den Abtransportpfad 17 übergeben und dort mit Hilfe des Transportbandes 16 auf das Transportband 39 überführt, wenn die Steuereinrichtung 46 mit Hilfe der Sensoren 48 festgestellt hat, daß das Transportband 39 nicht belegt ist.

Sobald die erste Rollenschneideinrichtung 2 von den Rollen 9-11 befreit ist, kann sie wieder in Betrieb genommen werden und weitere Rollen wickeln.

Gleichzeitig mit dem Wickeln von Rollen in der ersten Rollenschneideinrichtung 2 kann man natürlich auch Rollen in der zweiten Rollenschneideinrichtung 22 wickeln. Wenn dort ein Satz von Rollen 29-31 fertiggestellt ist, werden diese Rollen gleichartig an den Ausgabepfad 35 beziehungsweise den Abtransportpfad 37 übergeben und mit Hilfe der dort angeordneten Transportbänder 34, 36 zu den Drehscheiben 41, 43 transportiert.

Zum Abtransport der Rollen 9-11 aus der ersten Rollenschneideinrichtung 2 werden diese Rollen an der zweiten Rollenschneideinrichtung 22 vorbei transportiert, und zwar über den zweiten Ausgabepfad 35 bzw. den zweiten Abtransportpfad 37. Voraussetzung hierfür ist lediglich , daß der zweite Ausgabepfad 35 und der zweite Abtransportpfad 37 nicht belegt sind, was mit Hilfe der Sensoren 49, 50 leicht festgestellt werden kann, und in näherer Zukunft nicht belegt werden wird, was mit Hilfe der Steuereinrichtung 46, die eine diesbezügliche Information von der zweiten Rollenschneideinrichtung 22 erhält, ebenfalls überwacht werden kann. Die "nähere Zukunft" ist dabei die Zeit, die man benötigt, um die Rollen aus der ersten Rollenschneideinrichtung an der zweiten Rollenschneideinrichtung 22 vorbei zu transportieren.

Alle Rollen 9-11 bzw. 29-31 werden also über die Drehscheiben 41 (Rollen 9, 11, 29, 31) und das Transportband 42 bzw. über die Drehscheibe 42 (Rollen 10, 30) gesammelt und abtransportiert, um sie beispielsweise in der Einrichtung 45 verpacken zu lassen.

Die Steuereinrichtung 46 steuert auch in nicht näher dargestellter Weise die Drehscheiben 41, 43 und verriegelt sämtliche Transport- und Dreheinrichtungen so, daß sich Rollen beim Abtransport nicht gegenseitig behindern.

Anstelle der Drehscheiben 41, 43 und der Transportbänder 42, 44 lassen sich natürlich auch andere Rollenhandhabungsmittel verwenden, beispielsweise eine schräge Ebene mit Rollenstops.

Mit der dargestellten Ausführungsform läßt sich eine Rollenschneider-Anordnung relativ preisgünstig realisieren. Es sind lediglich zwei Drehscheiben 41, 43 erforderlich und nicht vier Drehscheiben, wie dies der Fall wäre, wenn die erste Rollenschneideinrichtung 2 ebenfalls über eigene Drehscheiben verfügen würde, wie dies bislang Standard ist. Das Rollentransportsystem läßt sich rascher und kostengünstiger montieren. Es erfordert weniger Ersatzteile. Die Anzahl der Übergänge zwischen einzelnen Transporteinrichtungen wird deutlich reduziert. Man benötigt weniger Raum beziehungsweise gewährt zusätzlichen Durchfahrraum, so daß die Handhabung der Rollen insgesamt deutlich vereinfacht werden kann.

Da die zweite Rollenschneideinrichtung 22 statistisch gesehen weniger stark belastet ist als die erste Rollenschneideinrichtung 2, die online angeordnet ist, macht der Transport von Rollen an der zweiten Rollenschneideinrichtung 22 vorbei weniger Probleme als ein anderer Fall, bei dem man sie an der ersten Rollenschneideinrichtung 2 vorbei transportieren würde. Natürlich ist auch dieser Fall denkbar, wenn die baulichen Gegebenheiten eine derartige Lösung als bevorzugt erscheinen lassen.

## Patentansprüche

1. Rollenschneider-Anordnung mit einer ersten Rollenschneideinrichtung, die einen zuführseitigen ersten Ausgabepfad aufweist, einer zweiten Rollenschneideinrichtung, die einen zuführseitigen zweiten Ausgabepfad aufweist, und einer Sammelanordnung zum Transport von zuführseitig ausgegebenen Wickelrollen an den Rollenschneideinrichtungen vorbei, **dadurch gekennzeichnet, daß** die beiden Ausgabepfade (15, 35) miteinander verbunden sind und die Sammelanordnung (41-44) eine für die Rollenschneideinrichtungen (2, 22) gemeinsame Transportstrecke (42) an der zweiten Rollenschneideinrichtung (22) vorbei aufweist.

2. Anordnung nach Anspruch 1, **dadurch gekennzeichnet, daß** die Transportstrecke (42) außerhalb eines Bereichs zwischen den beiden Rollenschneideinrichtungen (2, 22) angeordnet ist.

3. Anordnung nach Anspruch 1 oder 2, **dadurch gekennzeichnet, daß** der Ausgabepfad (35) und die Sammelanordnung (41-44) über eine einzige Drehscheibe (41) miteinander verbunden sind.

4. Anordnung nach einem der Ansprüche 1 bis 3, **dadurch gekennzeichnet, daß** die beiden Ausgabepfade (15, 35) auf einer geraden Linie angeordnet sind und zwischen den beiden Ausgabepfaden eine Lineartransporteinrichtung (38) angeordnet ist.

5. Anordnung nach Anspruch 4, **dadurch gekennzeichnet, daß** die Lineartransporteinrichtung (38) eine Länge aufweist, die mindestens der Länge der ersten Rollenschneideinrichtung (2) entspricht.

6. Anordnung nach einem der Ansprüche 1 bis 5, **dadurch gekennzeichnet, daß** die erste Rollenschneideinrichtung (2) auf einen größeren Durchsatz als die zweite Rollenschneideinrichtung (22) ausgelegt ist.

7. Anordnung nach einem der Ansprüche 1 bis 6, **dadurch gekennzeichnet, daß** eine Steuereinrichtung (46) vorgesehen ist, die einen Rollentransport von der ersten Rollenschneideinrichtung (2) an der zweiten Rollenschneideinrichtung (22) vorbei nur unter folgenden Bedingungen zuläßt:
a) der zweite Ausgabepfad (35) ist nicht mit Rollen besetzt,
b) eine Zeit bis zur Ausgabe von Rollen (29-31) aus der zweiten Rollenschneideinrichtung (22) ist größer als ein vorbestimmter Grenzwert.

8. Anordnung nach einem der Ansprüche 1 bis 7, **dadurch gekennzeichnet, daß** jede Rollenschneideinrichtung (2-22) neben dem zuführseitigen Ausgabepfad (15, 35) einen auf der gegenüberliegenden Seite der Rollenschneideinrichtung (2, 22) angeordneten Abtransportpfad (17, 37) aufweist, wobei die Abtransportpfade (17, 37) der Rollenschneideinrichtungen (2, 22) miteinander verbunden sind.

9. Anordnung nach Anspruch 8, **dadurch gekennzeichnet, daß** der Abtransportpfad (17) der ersten Rollenschneideinrichtung (2) über den Abtransportpfad (37) der zweiten Rollenschneideinrichtung (22) mit der Transportstrecke (42, 44) der Sammelanordnung (41-44) verbunden ist.

10. Anordnung nach Anspruch 8 oder 9, **dadurch gekennzeichnet, daß** die Abtransportpfade (17, 37) über eine einzige Drehscheibe (43) mit der Sammelanordnung (41-44) verbunden sind.

11. Verfahren zum Betreiben einer Rollenschneider-Anordnung mit einer ersten Rollenschneideinrichtung, bei der man Rollen über einen zuführseitigen ersten Ausgabepfad ausgibt, und einer zweiten Rollenschneideinrichtung, bei der man Rollen über einen zuführseitigen zweiten Ausgabepfad ausgibt, wobei die Rollen über eine Sammelanordnung an den Rollenschneideinrichtungen vorbei transportiert werden, **dadurch gekennzeichnet, daß** man die Rollen der ersten Rollenschneideinrichtung an der zweiten Rollenschneideinrichtung vorbei zur Sammelanordnung transportiert.

12. Verfahren nach Anspruch 11, **dadurch gekennzeichnet, daß** man die Rollen aus der ersten Rollenschneideinrichtung vor dem Vorbeifahren an der zweiten Rollenschneideinrichtung anhält, solange der zweite Ausgabepfad mit Rollen aus der zweiten Rollenschneideinrichtung belegt ist oder die zweite Rollenschneideinrichtung kurz vor einer Ausgabe von Rollen an den zweiten Ausgabepfad steht.

## Claims

1. Slitter arrangement having a first slitter which has a first output path on the feed side, a second slitter which has a second output path on the feed side, and a collecting arrangement for transporting wound rolls output on the feed side past the slitters, **characterized in that** the two output paths (15, 35) are connected to each other, and the collecting arrangement (41-44) has a transport section (42) past the second slitter (22) which is common to the slitters (2, 22).

2. Arrangement according to Claim 1, **characterized in that** the transport section (42) is arranged outside a region between the two slitters (2, 22).

3. Arrangement according to Claim 1 or 2,
**characterized in that** the output path (35) and the collecting arrangement (41-44) are connected to each other via a single turntable (41).

4. Arrangement according to one of Claims 1 to 3, **characterized in that** the two output paths (15, 35) are arranged on a straight line, and a linear transport device (38) is arranged between the two output paths.

5. Arrangement according to Claim 4, **characterized in that** the linear transport device (38) has a length which corresponds at least to the length of the first slitter (2).

6. Arrangement according to one of Claims 1 to 5, **characterized in that** the first slitter (2) is designed for a greater throughput than the second slitter (22).

7. Arrangement according to one of Claims 1 to 6, **characterized in that** a control device (46) is provided, which permits roll transport from the first slitter (2) past the second slitter (22) only under the following conditions:
a) the second output path (35) is not occupied by rolls,
b) a time until the output of rolls (29-31) from the second slitter (22) is greater than a predetermined limiting value.

8. Arrangement according to one of Claims 1 to 7, **characterized in that**, in addition to the output path (15, 35) on the feed side, each slitter (2-22) has an output transport path (17, 37) arranged on the opposite side of the slitter (2, 22), the output transport paths (17, 37) of the slitters (2, 22) being connected to each other.

9. Arrangement according to Claim 8, **characterized in that** the output transport path (17) of the first slitter (2) is connected to the transport section (42, 44) of the collecting arrangement (41-44) via the output transport path (37) of the second slitter (22).

10. Arrangement according to Claim 8 or 9,
**characterized in that** the output transport paths (17, 37) are connected to the collecting arrangement (41-44) via a single turntable (43).

11. Method for operating a slitter arrangement having a first slitter, in which rolls are output via a first output path on the feed side, and a second slitter, in which rolls are output via a second output path on the feed side, the rolls being transported past the slitters via a collecting arrangement, **characterized in that** the rolls from the first slitter are transported to the collecting arrangement past the second slitter.

12. Method according to Claim 11, **characterized in that** the rolls from the first slitter are stopped before moving past the second slitter as long as the second output path is occupied by rolls from the second slitter, or the second slitter is stopped shortly before rolls are output onto the second output path.

## Revendications

1. Agencement de refendeuse comprenant une première refendeuse qui présente un premier chemin de distribution du côté de l'alimentation, une deuxième refendeuse qui présente un deuxième chemin de distribution du côté de l'alimentation, et un agencement collecteur pour le transport de bobines distribuées du côté de l'alimentation devant les refendeuses, **caractérisé en ce que** les deux chemins de distribution (15, 35) sont connectés l'un à l'autre et l'agencement collecteur (41-44) présente une section de transport (42) commune pour les refendeuses (2, 22) devant la deuxième refendeuse (22).

2. Agencement selon la revendication 1, **caractérisé en ce que** la section de transport (42) est disposée en dehors d'une région entre les deux refendeuses (2, 22).

3. Agencement selon la revendication 1 ou 2, **caractérisé en ce que** le chemin de distribution (35) et l'agencement collecteur (41-44) sont connectés l'un à l'autre par le biais d'un disque rotatif unique (41).

4. Agencement selon l'une quelconque des revendications 1 à 3, **caractérisé en ce que** les deux chemins de distribution (15, 35) sont disposés sur une ligne droite et un dispositif de transport linéaire (38) est disposé entre les deux chemins de distribution.

5. Agencement selon la revendication 4, **caractérisé en ce que** le dispositif de transport linéaire (38) présente une longueur qui correspond au moins à la longueur de la première refendeuse (2).

6. Agencement selon l'une quelconque des revendications 1 à 5, **caractérisé en ce que** la première refendeuse (2) est conçue pour avoir un plus grand débit que la deuxième refendeuse (22).

7. Agencement selon l'une quelconque des revendications 1 à 6, **caractérisé en ce qu'**il est prévu un dispositif de commande (46) qui permet un transport de rouleaux de la première refendeuse (2) devant la deuxième refendeuse (22) uniquement dans les conditions suivantes :
a) le deuxième chemin de distribution (35) n'est pas occupé par des rouleaux,
b) un certain temps jusqu'à la distribution de rouleaux (29-31) depuis la deuxième refendeuse (22) est supérieur à une valeur limite prédéterminée.

8. Agencement selon l'une quelconque des revendications 1 à 7, **caractérisé en ce que** chaque refendeuse (2-22) présente, en plus du chemin de distribution du côté de l'alimentation (15, 35), un chemin d'évacuation (17, 37) disposé du côté opposé de la refendeuse (2, 22), les chemins d'évacuation (17, 37) des refendeuses (2, 22) étant connectés l'un à l'autre.

9. Agencement selon la revendication 8, **caractérisé en ce que** le chemin d'évacuation (17) de la première refendeuse (2) est connecté à la section de transport (42, 44) de l'agencement collecteur (41-44) par le biais du chemin d'évacuation (37) de la deuxième refendeuse (22).

10. Agencement selon la revendication 8 ou 9, **caractérisé en ce que** les chemins d'évacuation (17, 37) sont connectés à l'agencement collecteur (41-44) par le biais d'un disque rotatif unique (43).

11. Procédé pour faire fonctionner un agencement de refendeuse comprenant une première refendeuse, dans laquelle des rouleaux sont distribués par le biais d'un premier chemin de distribution du côté de l'alimentation, et une deuxième refendeuse, dans laquelle des rouleaux sont distribués par le biais d'un deuxième chemin de distribution du côté de l'alimentation, les rouleaux étant transportés par le biais d'un agencement collecteur devant les refendeuses, **caractérisé en ce que** les rouleaux de la première refendeuse sont transportés à l'agencement collecteur en passant devant la deuxième refendeuse.

12. Procédé selon la revendication 11, **caractérisé en ce que** les rouleaux de la première refendeuse sont arrêtés avant de passer devant la deuxième refendeuse tant que le deuxième chemin de distribution est occupé par des rouleaux de la deuxième refendeuse, ou tant que la deuxième refendeuse est sur le point de distribuer des rouleaux au deuxième chemin de distribution.
